# EUROPÄISCHE PATENTSCHRIFT

(11) **EP 0 617 170 B1**
(45) Veröffentlichungstag und Bekanntmachung des Hinweises auf die Patenterteilung: **25.03.1998**
(21) Anmeldenummer: 94810014.4
(22) Anmeldetag: 13.01.1994
(51) Int. Cl.: E01C 23/08, E01C 23/088

(54) **Bodenflächenbearbeitungsgerät**
Surface working apparatus
Appareil pour le traitement des surfaces

(30) Priorität: 19.02.1993 CH 523/93
(43) Veröffentlichungstag der Anmeldung: 28.09.1994
(73) Patentinhaber: PAMAG AG, CH-8890 Flums (CH)
(72) Erfinder: Dummermuth, Paul, CH-4455 Zunzgen (CH)
(74) Vertreter: Feldmann, Clarence Paul

(56) Entgegenhaltungen:
- BE-A- 669 045
- DE-A- 2 151 190
- DE-A- 2 209 829
- DE-A- 2 934 063

## Beschreibung

Die vorliegende Erfindung betrifft ein fahrbares materialabtragendes Bodenflächenbearbeitungsgerät gemäss Oberbegriff des Patentanspruches 1.

Bodenflächenbearbeitungsgeräte werden von der Anmelderin bereits seit Jahrzehnten gefertigt und vertrieben. Es handelt sich hierbei immer um Geräte, bei denen ein oder zwei Rotortrommeln in rotierende Bewegung gesetzt werden. Die Rotortrommeln sind als Käfige gestaltet, auf deren Käfigstäbe eine Vielzahl von Bearbeitungselementen aufgereiht sind. Diese Bearbeitungselemente weisen eine Durchgangsbohrung auf, deren Durchmesser etliches grösser als der Durchmesser der Käfigstäbe ist. Durch die Rotation des Rotorkäfiges werden die Bearbeitungselemente nach aussen geschleudert und treffen hammerartig auf die zu bearbeitende Bodenfläche auf. Solche Geräte haben sich in vielen Anwendungen seit Jahren bewährt. Insbesondere werden hiermit verunreinigte Deckschichten auf Betonböden abgetragen, aber auch ganze Landebahnen auf Flughäfen bearbeitet, um die Griffigkeit der Landepiste zu erhöhen. Die Struktur einer solchen bearbeiteten Oberfläche ergibt ein Schlag- und Kratzbild. Insbesondere bei der Bearbeitung von betonierten Flächen wurden dadurch auch immer ganze Kiesel losgeschlagen. Ferner führte die Behämmerung der Bodenfläche oftmals auch zu Schäden an Rohrleitungen, die im Betonboden eingelegt waren, wie insbesondere Bodenheizungen und elektrische Leitungen. Zudem betrug die Abtragstiefe in einem Durchgang kaum mehr als 1-3 mm.

Flächenbearbeitungsgeräte sind als Weiterentwicklungen beispielsweise aus der EP-A-0'098'798, EP-A-0'241'417 oder US-A-3'063'690 bekannt. Dem gegenüber ist aus der DE-A-20'12'673 eine Strassenfräse bekannt, die mit zwei getriebenen Rotorwalzen bestückt ist, in denen Bearbeitungsstifte eingelassen sind. Das entsprechende Bearbeitungsbild ist ein reines Kratzbild. Das letztgenannte Gerät hat sich insbesondere zur Entfernung von Strassenmarkierungen und Asphaltunebenheiten bewährt. Auf Betonflächen lässt sich ein solches Gerät nicht einsetzen.

Ferner sind Geräte mit ähnlichem Aufbau aus den Patentschriften US-A-2'041'140, US-A-1'947'136 und US-A-2'014'626 bekannt, die mit zwei nebeneinander angeordneten Rotorwalzen arbeiten und die mit Schleifmitteln oder Bürsten bestückt sind. Es sind dies Geräte, die insbesondere zum Abziehen von Parkettböden entwickelt worden sind.

Ferner sind auch Nutenfräsmaschinen bekannt, die einen ähnlichen Aufbau aufweisen. Diesbezüglich wird insbesondere auf die US-A-2664281 verwiesen.

Ferner ist auch noch aus der SU-A-753'654 eine Schleifmaschine bekannt geworden, die zur Bearbeitung der Oberflächen von Steinplatten geeignet ist. Dieses Gerät arbeitet über die gesamte Arbeitsfläche flächendeckend mit zwei Wellen, auf denen je mehrere Keramikschleifscheiben versetzt zueinander angeordnet aufgereiht sind. Ein solches Gerät ergibt eine besonders feine Oberflächenstruktur und eine minimale Abtragungstiefe.

Letzlich ist aus der DE-A-2'151'190 ein Flächenbearbeitungsgerät gemäss Oberbegriff des Patentanspruches 1 bekannt. Dieses zum Rillen von Betonplatten konzipierte Gerät weist eine Achse auf, die beidseitig im Gehäuse gelagert ist und auf dem eine von aussen beidseitig angetriebene Hohlwelle gedichtet und mit Wälzlagern versehen, läuft.

Die vorliegende Erfindung hat sich zur Aufgabe gestellt, ein Gerät der eingangs genannten Art zu schaffen, das einen ruhigeren Lauf als die Geräte mit hämmernder Arbeitsweise ergibt und eine extrem grosse Abtragstiefe in einem Durchgang ermöglicht, wobei eine in achsialer und radialer Richtung absolut korrekte Lagerung und einfache, steckbare Auswechselbarkeit der Rotortrommel gewährleistet sein muss.

Diese Aufgabe löst ein Gerät mit den Merkmalen des Patentanspruches 1.

Das ungewöhnliche der erfindungsgemässen Lösung besteht darin, dass die Bearbeitungselemente, in diesem Fall Diamanttrennscheiben, die bisher lediglich zum Schneiden eingesetzt wurden, nun für eine flächige Bearbeitung zum Einsatz kommen.

In der Zeichnung ist ein bevorzugtes Ausführungsbeispiel des Erfindungsgegenstandes dargestellt und anhand der nachfolgenden Beschreibung erläutert. Es zeigt:
- Figur 1: eine Ansicht des Flächenbearbeitungsgerätes von unten mit einem Teilschnitt durch das Gehäuse auf der Höhe der Mittelachse der Rotorwelle und
- Figur 2: einen mittigen Längsschnitt durch die Rotortrommel.

Die Ansicht von unten des fahrbaren Bodenflächenbearbeitungsgerät zeigt dessen wesentlichsten Bestandteile. Der eigentliche Antrieb bestehend aus einem Motor und die Transmissionsmittel, nämlich die Keilriemen, sind hier als erfindungsunwesentlich weggelassen. Auch die Deichsel mit der Bezugszahl 0 ist nur noch im Ansatz erkennbar. Das gesamte fahrbare Gerät steht auf seinen vier Laufrädern 1. Die beiden in Schubrichtung vorderen Räder 1 sind auf einer starren Achse 2 zwischen den beiden Seitenwänden des Gehäuses 4 gelagert. Die beiden in Schubrichtung hinteren Räder 1 sind auf einer hinteren, höhenverschwenkbaren Achse 3 montiert. Zwischen den beiden Seitenwänden des Gehäuses 4 lagert die Rotorwelle 5. Auf der Rotorwelle 5 wiederum lagert die in Figur 2 im Detail dargestellte Rotortrommel. Antriebsseitig ist in der Seitenwand des Gehäuses 4 eine Bohrung angebracht, in der ein Lagergehäuse 6 passt, welches selber wiederum mittels Schrauben an jeder Seitenwand angeschraubt ist. Die Rotorwelle 5 hält mit Passsitz in den beiden Kugellagern 8 und durchsetzt das Lagergehäuse 7, so dass ein Zapfen verbleibt, auf dem ein Mehrfachkeilriemenrad Platz findet. Mittels einer achsialen Lagerscheibe 9, auf die eine Kontermutter 10 drückt, ist die Rotorwelle 5 achsial gesichert.

Auf der gegenüberliegenden Seite des Gehäuses lagert das andere Ende der Rotorwelle 5 steckbar in einem Kugellager 13, welches in einem zweiten Lagergehäuse 12 gesichert gehalten ist, welches selber wiederum in einem wegnehmbaren Deckel 11 befestigt ist. Im Zapfen 14 der Rotorwelle 5, der im Kugellager 13 zu liegen kommt, ist eine Ringnut 15 eingelassen, in dem ein O-Ring eingelegt ist. Will man den gesamten Rotor auswechseln, so löst man den Deckel 11, in dem das Lagergehäuse 12 befestigt ist, und zieht das Lager direkt vom Rotorzapfen 14 der Rotorwelle 5 herunter. Erst wenn man den Konterring 29, der auf dem Aussengewinde 32 der Rotorwelle 5 aufgeschraubt ist, entfernt hat, lässt sich die gesamte Trommel von der Rotorwelle abziehen.

Die Rotortrommel besteht im wesentlichen aus einer Hohlwelle 20, auf der einseitig ein fester Flansch 21 aufgeschweisst ist. Der feste Flansch 21 weist gleichmässig am Umfang verteilte Gewindelöcher und Durchgangslöcher auf. In den Gewindelöchern sind Haltestäbe 22 eingeschraubt, die parallel zur Hohlwelle über dessen gesamte Länge hinaus sich erstrecken. Auf diesen Haltestäben 22 sind in abwechselnder Reihenfolge eine Vielzahl von Diamanttrennscheiben 23 und Distanzringen 24 aufgereiht. Die maximale Arbeitsbreite des Rotors ist folglich etwas geringer als die Länge der Hohlwelle 20. Sowohl die Diamanttrennscheiben 23 als auch die Distanzringe 24 müssen selbstverständlich entsprechende Bohrungen aufweisen, durch die die Haltestäbe 22 hindurchgehen. Auf der Gegenseite wird auf der Hohlwelle 20 ein Konterflansch 25 aufgesetzt, der mittels Mutter 28 unter Zwischenlage von Federscheiben 27 das Paket von Diamanttrennscheiben und Distanzringen fest zusammenpresst. Der Konterflansch 25 weist zusätzlich noch eine Verdrehsicherung 26 in Form eines Stiftes auf, der eine verdrehsichere Lagerung des Konterflansches 25 auf der Hohlwelle 20 garantiert. Wie bereits erwähnt, wird mittels einem Konterring 21 die Hohlwelle 20 auf der Rotorwelle 5 achsial gesichert. Auch antriebsseitig ist die Hohlwelle 20, sowohl bezüglich achsialen, wie auch'radialen Bewegungen, bezüglich der Rotorwelle 5 gesichert. Hierzu dient ein Anschlagsflansch 34, welcher mittels einem Keil 35 gesichert ist. Im Anschlagsflansch 34 sind Mitnehmerbolzen 36 mittels Pressitz gehalten, deren vorstehendes freies Ende im festen Flansch 21 auf der Hohlwelle 20 steckbar Aufnahme finden. Die Verwendung von Diamanttrennscheiben verlangt sowohl eine achsiale, wie auch radiale spielfreie Lagerung der gesamten Trommel. Nur so kann sicher gestellt werden, dass während der Arbeit auf die Trennscheiben keine Kräfte einwirken, die zu deren Bruch führen würden. Eine solche spielfreie Lagerung ist nicht absolut einfach zu erreichen, wenn andererseits aber eine einfach steckbare Auswechselbarkeit der Rotortrommel gewährleistet sein soll. Ein Teilproblem stellt die Lagerung des Rotorzapfens 14 im Kugellager 13 dar. Hier wurde das Spiel durch den Einbau eines O-Ringes 16 aufgefangen. Um die Reibungskräfte der Hohlwelle 20 auf der Rotorwelle 5 zu verringern, entsprechen lediglich die Endbereiche 30 der Rotorwelle 5 einem Gleitsitz, während der gesamte mittlere Bereich zwischen den beiden Endbereichen 30 einen kleineren Durchmesser aufweist, und somit berührungslos die Hohlwelle 20 durchsetzt.

Erste Messungen mit dem erfindungsgemässen Gerät haben gezeigt, dass in einem erstmaligen Durchgang bereits eine Abtragstiefe bis zu 15 mm erreichbar ist. Entsprechend lassen sich mit einem solchen Flächenbearbeitungsgerät auch Nuten fräsen. Insbesondere für die Erstellung von relativ breiten Nuten, für die bisher kaum eine brauchbare Vorrichtung bestand, wird hier eine Lösung angeboten. Solche breite Nuten sind beispielsweise zur Verlegung von Leitsystemen in vollautomatischen Hohlregallagern erforderlich.

## Patentansprüche

1. Fahrbares materialabtragendes Bodenflächenbearbeitungsgerät, mit mindestens einer motorisch angetriebenen Rotortrommel, die auf einer im Gehäuse (4) des Gerätes getragenen Rotorwelle (5) angeordnet ist, wobei die Rotortrommel aus einer auf der Rotorwelle (5) gelagerten Hohlwelle (20) mit einseitig einem fixen Flansch (21) besteht, an dem mindestens zwei parallel zur Hohlwelle (20) verlaufende Haltestäbe (22) befestigt sind, wobei auf der Hohlwelle (20) eine Vielzahl von Diamanttrennscheiben (23) und Distanzringen (24) aufgereiht sind, wobei jeweils zwischen zwei benachbarten Diamanttrennscheiben (23) mindestens ein Distanzring (24) angeordnet ist, und wobei die Diamanttrennscheiben (23) und die Distanzringe (24) von den mindestens zwei Haltestäben (22) durchsetzt und sowohl form- wie kraftschlüssig auf der Hohlwelle (20) gehalten sind, dadurch gekennzeichnet, dass die Rotorwelle (5) antriebsseitig im Gehäuse (4) des Gerätes fest gelagert ist, während das gegenüberliegende Wellenende (14) in einem auf einem Deckel (11) des Gehäuses (4) montierten Lagergehäuse (12) mit darin befestigtem radialem Kugellager (13) steckbar gelagert ist, und dass die Hohlwelle (20) auf der Rotorwelle (5) auswechselbar aufgesteckt und von einem verdrehgesicherten Konterflansch (25) gehalten ist.

2. Bodenflächenbearbeitungsgerät nach Anspruch 1, dadurch gekennzeichnet, dass das steckbare Ende der Rotorwelle (5) die Form eines Zapfens (14) hat, welcher in das Kugellager (13) passt, wobei in den Zapfen (14) eine Ringnut (15) eingelassen ist, in die ein O-Ring (16) eingelegt ist.

3. Bodenflächenbearbeitungsgerät nach Anspruch 1, dadurch gekennzeichnet, dass die Hohlwelle (20) in ihren beiden Endbereichen exakt dem Durchmesser der Rotorwelle (5) in diesen Bereichen entspricht, während der dazwischen liegende Bereich einen erweiterten Durchmesser aufweist.

4. Bodenflächenbearbeitungsgerät nach Anspruch 1, dadurch gekennzeichnet, dass die Rotorwelle (5) auf ihrer steckbaren Seite ein Gewinde (32) aufweist, auf der ein die Hohlwelle (20) in achsialer Richtung sichernder Konterring (29) aufgeschraubt ist.

5. Bodenflächenbearbeitungsgerät nach Anspruch 1, dadurch gekennzeichnet, dass auf der Rotorwelle (5) antriebsseitig ein gesicherter (35) Anschlagflansch (34) angeordnet ist, der mindestens einen achsparallelen Mitnehmerbolzen (36) aufweist, der in einer entsprechenden Bohrung im fixen Flansch (21) der Hohlwelle (20) Eingriff findet.

6. Bodenflächenbearbeitungsgerät nach Anspruch 1, dadurch gekennzeichnet, dass die Dicke der Distanzringe (24) mindestens annähernd der Dicke der Diamanttrennscheiben (23) entspricht.

## Claims

1. Movable material-removing surface-working apparatus, having at least one motor-driven rotor drum which is arranged on a rotor shaft (5) supported in the housing (4) of the apparatus, with the rotor drum consisting of a hollow shaft (20) mounted on the rotor shaft (5) and on one side having a fixed flange (21) to which at least two holding rods (22) extending parallel to the hollow shaft (20) are secured, with a plurality of diamond cutting discs (23) and spacer rings (24) being lined up on the hollow shaft (20), with at least one spacer ring (24) being arranged, in each case, between two adjacent diamond cutting discs (23), and with the diamond cutting discs (23) and the spacer rings (24) having at least two holding rods (22) passing through them and being held on the hollow shaft (20) not only in a form-locking, but also in a force-locking manner, characterised in that on the drive side the rotor shaft (5) is non-removably mounted in the housing (4) of the apparatus, whilst the opposite shaft end (14) is mounted such that it can be plugged into a bearing housing (12) which is installed on a cover (11) of the housing (4) and has a radial ball bearing (13) secured therein, and in that the hollow shaft (20) is slipped onto the rotor shaft (5) in an exchangeable manner and is held by a locking flange (25) which is secured to resist torsion.

2. Surface-working apparatus according to claim 1, characterised in that the pluggable end of the rotor shaft (5) has the form of a peg (14) which fits into the ball bearing (13), with an annular groove (15), into which an O-ring (16) is inserted, being let into the peg (14).

3. Surface-working apparatus according to claim 1, characterised in that the hollow shaft (20) in its two end areas corresponds exactly to the diameter of the rotor shaft (5) in these areas, whilst the area lying in between is of larger diameter.

4. Surface-working apparatus according to claim 1, characterised in that the rotor shaft (5) has, on its pluggable side, a thread (32) onto which a locking ring (29) is screwed that secures the hollow shaft (20) in an axial direction.

5. Surface-working apparatus according to claim 1, characterised in that arranged on the rotor shaft (5) on the drive side there is a secured (35) stop flange (34) which has at least one axis-parallel carrier pin (36) which is able to engage in a corresponding bore in the fixed flange (21) of the hollow shaft (20).

6. Surface-working apparatus according to claim 1, characterised in that the thickness of the spacer rings (24) corresponds at least approximately to the thickness of the diamond cutting discs (23).

## Revendications

1. Appareil mobile, enlevant de la matière pour le traitement des surfaces, comportant au moins un tambour-rotor entraîné par un moteur, qui est placé sur un arbre de rotor (5) porté par le châssis (4) de l'appareil, tandis que le tambour-rotor consiste en un arbre creux (20) monté sur l'arbre de rotor (5) avec d'un côté une bride fixe (21), à laquelle sont fixées au moins deux barres de soutien (22) s'étendant parallèlement à l'arbre creux (20), tandis que sur l'arbre creux (20) sont rangés l'un à côté de l'autre un certain nombre de disques tronçonneurs diamantés (23) et de bagues d'écartement (24), au moins une bague d'écartement (24) étant à chaque fois disposée entre deux disques tronçonneurs diamantés (24) voisins, et tandis que les disques tronçonneurs diamantés (23) et les bagues d'écartement (24) sont traversés par les barres de maintien (22), qui sont au nombre d'au moins deux, et sont maintenus tant par engagement positif que par force sur l'arbre creux (20), caractérisé en ce que l'arbre de rotor (5) est logé de façon inamovible du côté de l'entraînement dans le châssis (4) de l'appareil, tandis que l'extrémité d'arbre opposée (14) est logée de façon enfichable dans un logement de palier (12), avec un roulement à billes radial (13) fixé à l'intérieur, monté sur un chapeau du châssis (4), et que l'arbre creux (20) est monté de façon amovible sur l'arbre de rotor (5) et est maintenu par une contre-bride (25) verrouillée en torsion.

2. Appareil pour le traitement des surfaces selon la revendication 1, caractérisé en ce que l'extrémité enfichable de l'arbre de rotor (5) a la forme d'un tenon (14), qui est ajusté dans le roulement à billes (13), tandis que dans le tenon (14) est ménagée une rainure, dans laquelle est logé un anneau torique (16).

3. Appareil pour le traitement des surfaces selon la revendication 1, caractérisé en ce que l'arbre creux (20) correspond dans ses deux zones d'extrémité au diamètre de l'arbre de rotor (5) dans ces zones, tandis que la partie située entre ces extrémités présente un diamètre plus important.

4. Appareil pour le traitement des surfaces selon la revendication 1, caractérisé en ce que l'arbre de rotor (20) présente sur ses faces enfichables un filetage sur lequel est vissée une contre-bague (29) verrouillant l'arbre creux (20) dans la direction axiale.

5. Appareil pour le traitement des surfaces selon la revendication 1, caractérisé en ce que sur l'arbre de rotor (5) est disposée, du côté de l'entraînement, une bride de butée (34) verrouillée (35), qui présente au moins un boulon de retenue (36), parallèle à l'axe, pouvant s'engager dans un trou correspondant dans la bride fixe (21) de l'arbre creux (20).

6. Appareil pour le traitement des surfaces selon la revendication 1, caractérisé en ce que l'épaisseur des bagues d'écartement (24) correspond au moins approximativement à l'épaisseur des disques tronçonneurs diamantés (23).
